# EUROPÄISCHE PATENTSCHRIFT

(11) **EP 0 041 646 B1**
(45) Veröffentlichungstag und Bekanntmachung des Hinweises auf die Patenterteilung: **22.08.1984**
(21) Anmeldenummer: 81104051.8
(22) Anmeldetag: 27.05.1981
(51) Int. Cl.: A47L 11/34, A47L 11/30

(54) **Saugreinigungsgerät**
Vacuum cleaner
Appareil aspirateur de nettoyage

(30) Priorität: 07.06.1980 DE 3021520; 07.06.1980 DE 3021546
(43) Veröffentlichungstag der Anmeldung: 16.12.1981
(73) Patentinhaber: Licentia Patent-Verwaltungs-GmbH, 60596 Frankfurt (DE)
(72) Erfinder: Stettner, Gerhard, Dipl.-Ing.(FH), D-8510 Fürth (DE); Kalwa, Dieter, Ing. grad., D-8502 Zirndorf (DE)
(74) Vertreter: Vogl, Leo, Dipl.-Ing.

## Beschreibung

Die Erfindung betrifft ein Saugreinigungsgerät gemäss dem Oberbegriff des ersten Anspruchs.

Bei einem bekannten Saugreinigungsgerät dieser Art (NL-A 7 513 513) ist ein Reinigungswasser-Aufnahmeraum zwischen konzentrisch zueinander angeordneten Wänden des Gerätegehäuses gebildet. Innerhalb des inneren konzentrischen Rohrabschnittes befindet sich ein Schmutzaufnahmeraum, in welchen ein Schmutzsammelbehälter lösbar eingesetzt ist. Dabei ist der Reinigungswasser-Aufnahmeraum vom Schmutzaufnahmeraum getrennt, so dass Reinigungwasser nicht in den Schmutzaufnahmeraum gelangen kann. Bei einem so ausgebildeten Saugreinigungsgerät ist für die Herstellung des doppelwandigen Gehäuses ein erheblicher technischer Aufwand erforderlich, wobei der Reinigungswasser-Aufnahmeraum in jedem Betriebsfall des Saugreinigungsgerätes mit transportiert wird.

Es ist auch ein Saugreinigungsgerät bekannt (GB-A- 1 121 225), bei dem durch die Wände des Gehäuses ein Schmutzaufnahmeraum gebildet ist. Dieser Schmutzaufnahmeraum stellt zugleich einen Schmutzsammelbehälter für aufgesaugtes Schmutzwasser dar. Innerhalb dieses Schmutzaufnahmeraums ist ein Behälter als Reinigungswasser-Aufnahmeraum lösbar angeordnet. Dieser Behälter schwimmt jedoch in dem aufgesaugten Schmutzwasser. Bei diesem Aufbau ist somit keine Trennung zwischen dem Schmutzaufnahmeraum und dem Behälterfürdie Reinigungswasser- aufnahme gegeben, so dass der Behälter stets von dem rückgesaugten Schmutzwasser benetzt wird. Es erschwert sich dadurch die Handhabung beim Füllen des herausgenommenen Behälters durch Tropfwasser bzw. eine vorhergehende Reinigung von Hand erforderlich. Ausserdem muss vor dem Saugen von trockenem Gut der Schmutzaufnahmeraum getrocknet werden. Andernfalls verklebt der aufgenommene Staub an den Wänden des Schmutzaufnahmeraumes und bildet unhygienische Ablagerungen.

Schliesslich ist auch ein Saugreinigungsgerät bekannt (US-A-3 180, 071), das im Gehäuse lediglich einen Schmutzaufnahmeraum für aufgesaugtes Schmutzwasser aufweist. Ein Reinigungswasser-Aufnahmeraum ist dabei im Gehäuse nicht vorgesehen. Es ist lediglich eine durch den Boden des Schmutzaufnahmeraumes in den oberen Abschnitt des Schmutzaufnahmeraumes geführte Absaugleitung mit einem am oberen Ende vorgesehenen Schwimmerventil vorgesehen, das bei maximalem Wasserstand im Schmutzaufnahmeraum schliesst

Der Erfindung liegt die Aufgabe zugrunde, bei einem Saugreinigungsgerät gemäss dem Oberbegriff des ersten Patentanspruchs Massnahmen zu treffen, durch die ein einfacher Geräteaufbau ermöglicht wird und beim Saugen von trockenem Gut der Reinigungswasser-Aufnahmeraum nicht mitgeführt werden muss.

Die Lösung dieser Aufgabe erfolgt gemäss der Erfindung durch die kennzeichnenden Markmale des ersten Patentanspruchs.

Bei einem Aufbau eines Saugreinigungsgerätes gemäss der Erfindung braucht das Gerätegehäuse nicht doppelwandig ausgebildet zu werden und der Behälter für die Aufnahme des Reinigungswassers kann bei Bedarf in den Schmutzaufnahmeraum eingestellt werden. Dabei sind der Schmutzaufnahmeraum, der Schmutzsammelbehälter und der Behälter für das Reinigungswasser getrennte Räume. Eine Benetzung des Schmutzaufnahmeraumes und des Behälters für das Reinigungswasser tritt dabei durch zurückgesaugtes Schmutzwasser nicht ein. Es ist für den Behälter zur Reinigungswasser-Aufnahme auch kein gesonderter Raum im Gerätegehäuse erforderlich. Beim Aufsaugen von trockenem Gut kann dann durch Herausnehmen des Behälters für das Reinigungswasser und des Schmutzsammelbehälters das gesamte Volumen des Schmutzaufnahmeraumes ausgenutzt werden. Dabei kann ein Filterbeutel entsprechender Grösse verwendet werden. Das eingesaugte Gut wird somit jeweils in einem dafür geeigneten besonderen Behältnis aufgefangen und kann zusammen mit demselben zu einem Entleerungsplatz transportiert werden. Wird der das feuchte Gut auffangende Schmutzsammelbehälter aus einer Folie hergestellt, dann kann er wie ein gefüllter Trockenfilter mit Inhalt weggeworfen werden.

Eine gute Raumausnützung ist möglich, wenn der Behälter für die Reinigungswasseraufnahme den Schmutzsammelbehälter umgibt. Wird der Schmutzsammelbehälter im Strömungsweg unmittelbar vor einem Schwimmerventil angeordnet, das dem Schmutzsammelbehälter zugeordnet ist, dann wird ein Überfüllen des Schmutzsammelbehälters im Betrieb sicher vermieden. Das Schwimmerventil wird dabei zweckmässig an einer Abdeckung des Schmutzsammelbehälters festgesetzt, so dass der Schmutzsammelbehälter frei von Einbauten ist.

Die Erfindung ist nachfolgend anhand eines Ausführungsbeispiels näher erläutert.

In einem Gehäuse eines Saugreinigungsgerätes befindet sich ein Schmutzaufnahmeraum, in welchem ein Schmutzsammelbehälter angeordnet ist. Der Schmutzsammelbehälter lässt sich durch einen darüber angeordneten abnehmbaren Dekkel nach oben herausnehmen. Durch den Deckel und eine Abdeckung des Schmutzsammelbehälters ist ein Saugrohr geführt, das über einen Saugschlauch mit einem Saugmundstück zur Aufnahme von feuchtem oder trockenem Sauggut verbunden ist. Das aufgenommene Sauggut lagert sich im Schmutzsammelbehälter ab, während die mitgeführte Luft durch ein Schwimmerventil, das bei maximalem Wasserstand im Schmutzsammelbehälter schliesst, über eine Absaugleitung zu einem Sauggebläse strömt. Ein Aufnahmeraum für das Reinigungswasser ist aus wenigsten einem Behälter gebildet, der in das Gehäuse lösbar eingestellt wird. Er kann damit beim Saugen von trockenem Gut entfernt werden. An den Behälter ist eine Pumpe angeschlossen, mit der das Reinigungswasser im Bedarfsfall durch eine Sprühleitung zu einer mit dem Saugmundstück verbundenen Sprühdüse gefördert werden kann.

Ein Aufnahmeraum für das Reinigungswasser ist aus wenigstens einem eigenständigen Behälter gebildet, der in das Gehäuse eingestellt wird. Dabei ist dieser Behälter lösbar im Gehäuse angeordnet, damit er beim Saugen von trockenem Gut entfernt werden kann. Hierzu ist es zweckmässig, den Behälter um den Schmutzaufnahmeraum herum anzuordnen, damit dessen Volumen beim Trockensaugen entsprechend vergrössert werden kann.

Wird das Saugreingiungsgerät nur zum Aufsaugen von trockenem Sauggut verwendet, dann kann der geschlossene Schmutzsammelbehälter entfernt und statt dessen ein Staubfiltersack mit seiner Anschlussplatte auf das Saugrohr aufgeschoben werden. Nachdem infolge der Abdichtung des Schmutzsammelbehälters gegenüber der Absaugleitung mittels einer Ringdichtung keine Feuchtigkeit in den Schmutzsammetraum eindringen kann, braucht dieser Raum beim Saugen von trockenem Sauggut auch nicht getrocknet zu werden.

In dem auf Rädern gelagerten Gehäuse sind in der Betriebslage nebeneinander durch eine Kammerwand abgeteilt das Sauggebläse und der Schmutzaufnahmeraum angeordnet. Die ggf. abnehmbare Abdeckung des Schmutzsammelbehälters umgreift den nach innen ragenden Stutzen des Saugrohres luftdicht und lösbar. Im Schwimmerventil befindet sich eine Schwimmerkugel und ein vorgeschaltetes Schmutzfangsieb. Die Ausgangsleistung des Schwimmerventils ist luftdicht in eine Seitenöffnung des Schmutzsammelbehälters eingesetzt. Das Schwimmerventil kann dabei lösbar mit dem Schmutzsammelbehälter verbunden sein. Der Schmutzsammelbehälter ist damit bis auf die Öffnung für das Saugrohr und die Ausgangsleistung des Schwimmerventils im Betriebszustand geschlossen. Die Amganasleistung ist über eine Gummiringdichtung an die Absaugleitung zum Sauggebläse angschliessbar, die dicht durch die Trennwand geführt ist.

Wird hierbei mit dem Saugmundstück feuchtigkeitsbeladenes Sauggut aufgenommen, dann strömt dasselbe durch das Saugrohr in den Schmutzsammelbehälter ein. Im Schmutzsammelbehälter setzt sich das mitgeführte feuchte Sauggut auf dem Boden ab, während die Luft durch das bei noch nicht gefülltem Wasserbehälter offene Schwimmerventil und die Ausgangsleitung sowie die Absaugleitung zum Gebläse gesaugt wird. Das im oberen Abschnitt des Schmutzsammelbehälters angeordnete Schwimmerventil spricht erst dann an, wenn der Wasserstand eine entsprechende Höhe erreicht hat und die Gefahr besteht, dass Wasser in das Gebläse strömen kann. Durch den dichten Anschluss der Ausgangsleitung an die Absaugleitung wird der Eintritt von feuchter Luft in den Schmutzaufnahmeraum vermieden. Eine Reinigung des Schmutzaufnahmeraumes nach einem Nasssaugen ist somit nicht erforderlich. Nach dem Entfernen des Schmutzsammelbehälters, der durch Aushebevorrichtungen bei geöffnetem Deckel aus dem Schmutzsammelraum herausgehoben werden kann, lässt sich anstelle des Schmutzsammelbehälters ein Papierfilterbeutel einsetzen, der mit einer entsprechenen Öffnung in einer üblichen Anschlussplatte luftdicht auf den inneren Stutzen des Saugrohres aufgeschoben und dort mittels Halterungen gehalten werden kann. In dem Staubbeutel wird dann das trockene Sauggut ausgefiltert und die gereinigte Luft wird unmittelbar aus dem Schmutzsammelraum über die Absaugleitung in das Sauggebläse abgesaugt. Mangels einer Befeuchtung der Innenwände des Schmutzaufnahmeraumes beim Nasssaugen entstehen dann auch beim Trockensaugen an seinen Innenwänden keine Feinstaubanlagerungen. Auch ergibt sich durch das nebeneinander Anordnen des Schmutzsammelraumes und des Sauggebläses ein niedriger Schwerpunkt des Saugreinigungsgerätes und damit eine erhöhte Kippsicherheit, was insbesondere bei der Verwendung als Nasssauger von erheblichem Vorteil ist.

Im übrigen kann das Schwimmerventil auch mit der luftdicht auf den Schmutzsammelbehälter aufsetzbaren Abdeckung verbunden sein, so dass es beim Entleeren oder Reinigen des Schmutzsammelbehälters nicht stört.

## Patentansprüche

1. Saugreinigungsgerät mit einem Reinigungswasser-Aufnahmeraum und einem lösbar in einen im Gehäuse vorgesehenen Schmutzaufnahmeraum eingesetzten Schmutzsammelbehälter, wobei der Reinigungswasser-Aufnahmeraum vom Schmutzaufnahmeraum getrennt ist, dadurch gekennzeichnet, dass der Reinigungswasser-Aufnahmeraum aus wenigstens einem Behälter gebildet ist, der lösbar und zusammen mit dem Schmutzsammelbehälter im Schmutzaufnahmeraum angeordnet ist.

2. Saugreinigungsgerät nach Anspruch 1, dadurch gekennzeichnet, dass der Behälter den Schmutzsammelbehälter umgibt.

3. Saugreinigungsgerät nach Anspruch 1 oder 2, dadurch gekennzeichnet, dass der Schmutzsammelbehälter im Strömungsweg unmittelbar vor einem Schwimmerventil liegt, das dem Schmutzsammelbehälter zugeordnet ist.

4. Saugreinigungsgerät nach Anspruch 3, dadurch gekennzeichnet, dass der Schmutzsammelbehälter bis auf die Zuleitung zum Schwimmerventil und den luftdichten Anschluss an eine Ansaugleitung geschlossen ist.

5. Saugreinigungsgerät nach einem der Ansprüche 1 bis 4, dadurch gekennzeichnet, dass der Schmutzsammelbehäter eine abnehmbare Abdekkung aufweist und dass das Schwimmerventil an der Abdeckung festgesetzt ist.

## Claims

1. A vacuum cleaner with a reception space for cleaning water and a dirt collecting container releasably installed.in a dirt receiving space in the housing, the reception space for cleaning water being separated from the dirt receiving space, characterised in that the reception space for cleaning water is formed by at least one receptacle which is arranged, releasably and together with the dirt collecting container, in the dirt receiving space.

2. A vacuum cleaner according to Claim 1, characterised in that the receptacle surrounds the dirt collecting container.

3. A vacuum cleaner according to Claim 1 or 2, characterised in that the dirt collecting container ties in the flow path directly in front of a float valve which is associated with the dirt collecting container.

4. A vacuum cleaner according to Claim 3, characterised in that the dirt collecting container is closed up to the conduit to the float valve and to the air tight connection to a suction conduit.

5. A vacuum cleaner according to one of Claims 1 to 4, characterised in that the dirt collecting container comprises a removable cover and that the float valve is fixed on the cover.

## Revendications

1. Appareil aspirateur de nettoyage comprenant une enceinte prévue pour l'eau de nettoyage et un récipient de récupération de la saleté monté de manière amovible dans une enceinte prévue pour la saleté et ménagée dans l'enveloppe, l'enceinte pour l'eau de nettoyage étant séparée de l'enceinte pour la saleté, caractérisé en ce que l'enceinte pour l'eau de nettoyage est constituée par au moins un récipient monté de manière amovible et placé avec le récipient de récupération de la saleté, dans l'enceinte pour la saleté.

2. Appareil, aspirateur de nettoyage selon la revendication 1, caractérisé en ce que le récipient entoure le récipient de récupération de la saleté.

3. Appareil aspirateur de nettoyage selon l'une des revendications 1 ou 2, caractérisé en ce que le récipient de récupération de la saleté est placé sur le trajet d'écoulement, immédiatement en avant d' une soupape à flotteur qui est associée au récipient de récupération de la saleté.

4. Appareil aspirateur de nettoyage selon la revendication 3, caractérisé en ce que le récipient de récupération de la saleté ne comporte comme ouverture que le départ de la canalisation aboutissant à la soupape à flotteur et le raccord étanche d'une canalisation d'aspiration.

5. Appareil aspirateur de nettoyage selon l'une. des revendications 1 à 4, caractérisé en ce que le récipient de récupération de la saleté comporte une pièce amovible formant couvercle et en ce que la soupape à flotteur est fixée sur cette pièce.
